# FASCICULE DE BREVET EUROPEEN

(11) **EP 1 660 741 B1**
(45) Date de publication et mention de la délivrance du brevet: **02.03.2011**
(21) Numéro de dépôt: 04766523.7
(22) Date de dépôt: 18.08.2004
(51) Int. Cl.: E05B 17/22

(54) **SYSTEME DE DETECTION D'ETATS D'UNE SERRURE DE VEHICULE AUTOMOBILE**
SYSTEM ZUR ERFASSUNG DER VERRIEGELUNGSZUSTÄNDE EINES KRAFTFAHRZEUGS
SYSTEM FOR DETECTION OF THE LOCKING STATES OF A MOTOR VEHICLE

(30) Priorité: 28.08.2003 FR 0310266
(43) Date de publication de la demande: 31.05.2006
(73) Titulaire: Valeo Sécurité Habitacle, 94046 Créteil Cedex (FR)
(72) Inventeur: ROESSLINGER, Lionel, Valéo Sécurité Habitacle, 94042 Créteil Cedex (FR)
(74) Mandataire: Jacquot, Ludovic R. G.
(86) Numéro de dépôt international: PCT/EP2004/051822
(87) Numéro de publication internationale: WO 2005/021901

(56) Documents cités:
- EP-A- 0 964 119
- EP-A- 1 008 711
- DE-C- 4 222 018
- FR-A- 2 778 939
- US-A- 5 785 364
- US-B1- 6 278 252

## Description

L'invention concerne un système de détection d'états d'une serrure de véhicule automobile.

Dans les serrures d'ouvrant de véhicule automobile avec dispositif de commande motorisée, il est nécessaire de détecter au moyen de capteurs l'état ouvert / fermé de l'ouvrant ainsi que l'action ou l'état de condamnation / décondamnation de la serrure. Un certain nombre de capteurs est utilisé pour ce faire.

De façon connue, il peut être utilisé trois interrupteurs à deux positions ouverte et fermée, le premier détectant l'état ouvert / fermé de l'ouvrant, le deuxième détectant l'action de condamnation au niveau du barillet et le troisième détectant l'action de décondamnation au niveau du barillet. Ces trois interrupteurs sont connectés chacun à un fil d'information relié à des moyens d'analyse et à un fil de masse commun.

Dans le document de brevet DE 42 22 018, est décrit un tel système de détection comportant deux interrupteurs coopérant chacun avec un profil de came solidaire du barillet et qui lors du déplacement du barillet détecte les états de condamnation et de décondamnation. Pour ce faire, l'un des interrupteurs ou l'un des profils de came est mobile. Dans un tel système, un troisième interrupteur doit être utilisé pour détecter l'état ouvert / fermé de l'ouvrant.

Selon une variante, deux interrupteurs, en particulier les interrupteurs de détection de l'action de condamnation et de l'action de décondamnation, peuvent être remplacés par un commutateur à trois positions. Le système ne comporte alors que deux dispositifs de commutation, cependant un commutateur à trois positions est relativement onéreux.

On connaît dans l'art antérieur le brevet EP 1008711 qui décrit un système de détection. Ce système comporte un interrupteur détectant l'état ouvert / fermé de l'ouvrant et un commutateur détectant dans une position commutée l'état de condamnation et dans son autre position commutée l'état de décondamnation. La borne d'information de l'interrupteur est reliée à la borne d'information du commutateur de manière à permettre un raccordement de ces interrupteur et commutateur par deux fils de liaison à des moyens d'analyse. Ce système permet donc la détection de l'état ouvert / fermé de l'ouvrant et l'état condamné / décondamné et comporte un fil de masse et deux fils d'information relié aux moyens d'analyse.

Dans ce système de commande de l'état de condamnation/décondamnation d'une serrure motorisée, on peut déterminer trois états combinant l'état de l'ouvrant considéré et l'état de la serrure, à savoir :
1. l'état ouvert de l'ouvrant quand la serrure est décondamnée,
2. l'état fermé de l'ouvrant quand la serrure est condamnée,
3. l'état fermé de l'ouvrant quand la serrure est décondamnée.

Ce brevet ne permet nullement d'obtenir une information quant aux états du barillet, à savoir l'état « neutre » (pas d'action/commande du barillet sur la serrure), l'état de commande de condamnation de la serrure et l'état de décondamnation de la serrure.

Le système de l'invention entend remédier aux inconvénients de cet art antérieur en offrant un système apte à détecter les états du barillet, ce qui permet d'agir sur la condamnation/décondamnation des serrures des autres ouvrant du véhicule, et ne nécessite pas de liaisons mécaniques entre le barillet et la serrure.

Un tel système, bien que n'utilisant que deux capteurs, nécessite l'utilisation d'un commutateur à deux positions de connexion d'information et le raccordement des bornes de l'interrupteur et du commutateur.

On connaît en outre dans l'art antérieur le brevet FR 2778939, déposé par la demanderesse, qui ne constitue pas un système de traitement des informations détectées car il ne comprend aucun moyen d'analyse relié aux deux interrupteurs. Par ailleurs, il ne permet pas, à l'instar du brevet EP 1008711, de déterminer l'état du barillet.

Le but de l'invention est de fournir un système de détection également à deux capteurs mais de structure plus simple et donc plus optimale en matière de fabrication et de coût tout en facilitant l'analyse des informations en aval.

De façon plus générale, l'invention s'applique à la détection d'autres états d'une serrure d'ouvrant de véhicule automobile. Par exemple, le système conforme à l'invention permet également de détecter les positions premier cran ou deuxième cran de la serrure, par détection de la position du pêne de la serrure

Pour ce faire, l'invention propose un système de détection d'au moins l'état ouvert d'un ouvrant de véhicule automobile et de deux autres états de la serrure de cet ouvrant, dit premier et second état, selon les caractéristiques de la revendication 1.

On entend par « interrupteur » soit un contacteur soit un rupteur. On rappelle qu'un contacteur est un appareil qui forme le circuit électrique lorsqu'on appuie sur l'organe de commande tandis qu'un rupteur est un appareil qui ouvre le circuit électrique lorsque l'on appuie sur l'organe de commande.

Un des avantages de la présente invention réside dans le fait que le dispositif selon l'invention utilise exclusivement des interrupteurs, et non des commutateurs. L'interrupteur est une solution technique plus simple, donc plus fiable et moins onéreuse par rapport à la solution du commutateur dont on rappelle qu'elle consiste en un composant à trois sorties, formant un rupteur et un contacteur.

Un desdits interrupteurs est pourvu d'une lame mobile apte lors de sa pression à un point espacé du contact de cet interrupteur à actionner ce contact.

Un tel interrupteur présente l'avantage de pouvoir être commuté par pression en plusieurs points sur cette lame. Il permet donc une commutation par deux éléments d'actionnement, sans poser de problème d'encombrement et de contrainte de positionnement de ces éléments d'actionnement. L'interrupteur est actionné par le biais de deux actions mécaniques séparés qui correspondent à des chaînes cinématiques différentes et/ou des états de l'ouvrant différents.

Selon un premier mode de réalisation préféré de l'invention, la serrure étant associée à un barillet, ledit premier état est l'état de décondamnation dudit barillet et est détecté par l'action correspondante et le second interrupteur détecte cet état de décondamnation et l'état de condamnation dudit barillet, tous deux détectés par l'action correspondante.

Dans ce cas, de préférence, le premier interrupteur est pourvu d'une lame mobile apte lors de sa pression à un point espacé du contact de cet interrupteur à actionner ce contact.

Le système comprend un second élement mobile d'une première position à une seconde position lors de l'ouverture de l'ouvrant et inversement lors de la fermeture de l'ouvrant et actionnant ledit contact dans sa seconde position. Avantageusement ce second élement mobile est un pion coulissant.

Avantageusement, ce système comporte un organe solidaire en rotation avec le barillet et portant deux cames, l'une actionnant directement le contact dudit second interrupteur lors de la rotation du barillet suite à une action de condamnation et lors de la rotation du barillet suite à une action de décondamnation et l'autre déplaçant un levier rotatif lors de la rotation du barillet suite à ladite action de décondamnation d'une position inactive de ce levier à une position activée où ce levier exerce ladite pression sur ladite lame.

Selon un second mode de réalisation préféré de l'invention, une serrure comprenant un pêne à double cran coopérant avec un cliquet et associée à un levier de condamnation intérieure, ledit premier état est l'état de position du pêne lorsque le cliquet est en butée sur le premier cran de ce dernier et le second interrupteur détecte également l'état ouvert de l'ouvrant et le second état qui est l'état de la position du levier de condamnation intérieure.

Dans ce cas, de préférence, le second interrupteur est pourvu d'une lame mobile apte lors de sa pression en au moins un point espacé du contact de cet interrupteur à actionner ce contact.

Avantageusement, ladite pression sur ladite lame est exercée par le levier de condamnation intérieure en position condamnée.

Avantageusement, le système comporte un organe solidaire en rotation avec le pêne et portant deux cames, l'une actionnant directement le contact dudit premier interrupteur lorsque le pêne est en position ouverte et lorsque le pêne est en position telle que le cliquet de la serrure est en appui sur son premier cran et l'autre déplaçant un levier rotatif lors de la rotation du pêne en position ouverte d'une position inactive de ce levier à une position activée où ce levier exerce ladite pression sur ladite lame.

L'invention concerne également une serrure d'ouvrant de véhicule automobile équipé d'un système de détection, tel que précisé ci-dessus.

L'invention est décrite ci-après plus en détail à l'aide de figures ne représentant que des modes de réalisation préférés de l'invention.
- La figure 1 est une représentation du circuit électrique d'un système de détection conforme à l'invention selon un premier mode de réalisation.
- Les figures 2 à 7 sont des vues partielles d'une serrure de véhicule automobile équipée d'un système de détection conforme à ce premier mode de réalisation de l'invention.
- La figure 8 est une représentation du circuit électrique d'un système de détection conforme à l'invention selon un second mode de réalisation.
- La figure 9 est une vue partielle d'une serrure de véhicule automobile équipée d'un système de détection conforme à ce second mode de réalisation de l'invention.

Les figures 1 à 7 représentent un premier mode de réalisation de l'invention.

Le système comporte comme représenté schématiquement sur la figure 1 deux dispositifs de commutation 1,2 associés à l'ouvrant et à la serrure dont un interrupteur 1 à position normalement ouverte ou normalement fermée détectant l'état ouvert / fermé de l'ouvrant CPO. Ce premier interrupteur 1 détecte également l'action de décondamnation AD et est connecté à un premier câble d'information 3, et le second dispositif de commutation est également un interrupteur 2 à position normalement ouverte ou normalement fermée détectant l'action de condamnation AC et l'action de décondamnation AD et est connecté à un second câble d'information 4. Ces deux interrupteurs 1, 2 sont connectés à un câble de masse 5 commun et ces trois câbles 3, 4, sont reliés à des moyens d'analyse 6.

Selon une variante non représentée mais entrant dans le cadre de l'invention, la détection des actions de condamnation et de décondamnation peut être inversée. Plus précisément, le premier interrupteur 1 peut détecter l'action de condamnation AC au lieu de l'action de décondamnation AD.

Les deux interrupteurs 1 et 2 sont soit des interrupteurs normalement ouverts soit des interrupteurs normalement fermés.

En revenant au mode de réalisation représenté sur la figure 1 et en supposant que ces interrupteurs sont tous deux normalement ouverts, si les informations sur les câbles de sortie d'information 3 et 4 sont codés de la manière suivante :

F(3-5) = 1 en état fermé de la connexion entre le câble d'information du premier interrupteur 1 et le câble de masse 5 et F(3-5) = 0 en état ouvert de la connexion entre le câble d'information du premier interrupteur 1 et le câble de masse 5 ;

F(4-5) = 1 en état fermé de la connexion entre le câble d'information du second interrupteur 2 et le câble de masse 5 et F(3-5) = 0 en état ouvert de la connexion entre le câble d'information du second interrupteur 2 et le câble de masse 5;

l'on obtient le tableau d'informations de codage suivant:

**Tableau 1**

| **Information** **F(3-4)** | **Information** **F(4-5)** | **Etat de la serrure** |
|---|---|---|
| 0 | 0 | Ouvrant fermé |
| | | Aucune action de condamnation ou de décondamnation (barillet en position neutre) |
| 0 | 1 | Ouvrant fermé |
| | | Action de condamnation |
| 1 | 1 | Ouvrant fermé |
| | | Action de décondamnation |
| 1 | 0 | Ouvrant ouvert |
| | | Aucune action de condamnation ou de décondamnation (barillet en position neutre) |
| 1 | 1 | Ouvrant ouvert |
| | | Action de condamnation ou de décondamnation |

Il est à noter que les états principaux à détecter sur une serrure sont les quatre premiers états du tableau. Dans une configuration de détection de ces quatre états essentiels, le système conforme à l'invention permet une détection directe de l'état de la serrure.

Le cinquième état du tableau à savoir « Ouvrant ouvert ; Action de condamnation ou de décondamnation » est en général optionnel. Cet état correspond à un ouvrant ouvert et à une action effectuée sur le barillet. En cas de détection de cet état, l'information (1, 1) est redondante pour deux états « Ouvrant fermé ; Action de décondamnation » et « Ouvrant ouvert ; Action de condamnation ou de décondamnation » et une analyse de l'information précédente peut être nécessaire pour la détection de l'état de la serrure. Si l'information précédente est (0, 0), il s'agit de l'état « Ouvrant fermé; Action de décondamnation ». Si l'information précédente est (1, 0), il s'agit de l'état « Ouvrant ouvert ; Action de condamnation ou de décondamnation ».

En variante, cet état « Ouvrant ouvert ; Action de condamnation ou de décondamnation » peut être non détecté car inutile. En effet, sur certains véhicules automobiles, le barillet ne peut pas être manoeuvré lorsque l'ouvrant est ouvert.

Si les interrupteurs 1 et 2 sont des interrupteurs normalement fermés ou l'un normalement ouvert et l'autre normalement fermé, une logique équivalente est utilisée.

Une serrure de véhicule automobile équipée d'un système de détection conforme à ce premier mode de réalisation de l'invention est représentée sur les figures 2 à 7 selon différents états.

Sur ces figures, sont représentés un organe 10 solidaire en rotation avec le barillet de la serrure et une pièce coulissante 11 liée au pêne de la serrure. Ledit organe est par exemple une roue 10 et porte deux cames 12 et 13. Un pion coulissant 14 coopère avec la pièce coulissante 11.

Le premier interrupteur 1 est pourvu d'une lame flexible 1A apte lors de sa pression à un point espacé du contact 1B de cet interrupteur à actionner ce contact. Un levier rotatif 15 a une extrémité susceptible d'être déplacée par la seconde came 13 de la roue 10 et son autre extrémité susceptible de venir presser la lame 1A de l'interrupteur. Cette seconde came 13 déplace ce levier rotatif 15 lors de la rotation du barillet et donc de la roue 10 suite à une action de décondamnation d'une position inactive de ce levier à une position activée où ce levier 15 exerce ladite pression sur ladite lame 1A.

Le pion coulissant 14 quant à lui peut passer d'une première position à une seconde position lors de l'ouverture de l'ouvrant et inversement lors de la fermeture de l'ouvrant et actionne le contact 1B du premier interrupteur 1 en position d'ouverture de l'ouvrant.

Le second interrupteur 2 est disposé sur la course de la première came 12 conformée avec deux parties saillantes actives, l'une correspondant à la position condamnée et l'autre correspondante à la position décondamnée, afin d'actionner le contact 2A de cet interrupteur 2 lors de la rotation du barillet et donc de la roue 10 suite à une action de condamnation et lors de la rotation du barillet et donc de la roue 10 suite à une action de décondamnation.

La figure 2 illustre l'état « Ouvrant fermé ; Aucune action de condamnation ou de décondamnation ». Le pion 14 est en position non active, ainsi que le levier 15. Le contact 2A du second interrupteur 2 est disposé entre les deux parties saillantes de la première came 12 et non commuté. Le barillet est en position neutre. L'information correspondante est donc (0, 0).

La figure 3 illustre l'état « Ouvrant fermé ; Action de condamnation ». Le pion 14 est en position non active, ainsi que le levier 15. Le contact 2A du second interrupteur 2 est commuté par une partie saillante de la première came 12. L'information correspondante est donc (0, 1).

La figure 4 illustre l'état « Ouvrant fermé ; Action de décondamnation ». Le pion 14 est en position non active. Le levier 15 est sollicité par la seconde came 13 et est déplacé pour venir presser la lame élastique 1A du premier interrupteur 1 qui commute le contact 1B correspondant. Le contact 2A du second interrupteur 2 est commuté par l'autre partie saillante de la première came 12. L'information correspondante est donc (1,1).

La figure 5 illustre l'état « Ouvrant ouvert ; Aucune action de condamnation ou de décondamnation ». Le pion 14 est en position active, poussé par la pièce 11 et vient commuter le contact 2B du second interrupteur 2. Le levier 15 est inactif. Le contact 2A du second interrupteur 2 est disposé entre les deux parties saillantes de la première came 12 et non commuté. Le barillet est en position neutre. L'information correspondante est donc (1, 0).

La figure 6 illustre l'état « Ouvrant ouvert ; Action de condamnation». Le pion 14 est en position active, poussé par la pièce 11 et vient commuter le contact 2B du second interrupteur 2. Le levier 15 est inactif. Le contact 2A du second interrupteur 2 du second interrupteur 2 est commuté par une partie saillante de la première came 12. L'information correspondante est donc (1, 1).

La figure 7 illustre l'état « Ouvrant ouvert ; Action de décondamnation». Le pion 14 est en position active, poussé par la pièce 11 et vient commuter le contact 2B du second interrupteur 2. Le levier 15 est sollicité par la seconde came 13 et est déplacé pour venir presser la lame élastique 1A du premier interrupteur 1 qui commute le contact 1B correspondant. Le contact 2A du second interrupteur 2 du second interrupteur 2 est commuté par l'autre partie saillante de la première came 12. L'information correspondante est donc (1, 1).

Les figures 8 et 9 représentent un second mode de réalisation de l'invention.

Le but de ce second mode de réalisation est de détecter la position de la serrure, au moyen de la position de son pêne au lieu de celle de son barillet.

Le système comporte comme représenté schématiquement sur la figure 8 deux dispositifs de commutation 1', 2' associés à l'ouvrant et à la serrure dont un premier interrupteur 1' à position normalement ouverte ou normalement fermée détectant l'état ouvert / fermé de l'ouvrant. Ce premier interrupteur 1' détecte également l'état « premier cran » et est connecté à un premier câble d'information 3', et l'autre dispositif de commutation est également un interrupteur 2' à position normalement ouverte ou normalement fermée détectant l'état ouvert et l'état condamnation intérieure LCI et est connecté à un câble d'information 4'. Ces deux interrupteurs 1', 2' sont connectés à un câble de masse 5' commun et ces trois câbles 3', 4', sont reliés à des moyens d'analyse 6'.

Les deux interrupteurs 1' et 2' sont soit des interrupteurs normalement ouverts soit des interrupteurs normalement fermés.

En supposant que ces interrupteurs sont tous deux normalement ouverts, si les informations sur les câbles de sortie d'information 3' et 4' sont codés de la manière suivante :

F(3'-5') =1 en état fermé de la connexion entre le câble d'information du premier interrupteur 1' et le câble de masse 5' et F(3'-5') = 0 en état ouvert de la connexion entre le câble d'information du premier interrupteur 1' et le câble de masse 5' ;

F(4'-5') =1 en état fermé de la connexion entre le câble d'information du second interrupteur 2' et le câble de masse 5' et F(3'-5') = 0 en état ouvert de la connexion entre le câble d'information du second interrupteur 2' et le câble de masse 5';

L'on obtient le tableau d'informations de codage suivant :

**Tableau 2**

| **Information** **F(3'-4')** | **Information** **F(4'-5')** | **Etat de la serrure** |
|---|---|---|
| 0 | 0 | Deuxième cran décondamné |
| 0 | 1 | Deuxième cran condamné |
| 1 | 0 | Premier cran décondamné |
| 1 | 1 | Ouvert décondamné |
| 1 | 1 | Ouvert condamné |
| 1 | 1 | Premier cran condamné |

Il est à noter que les états principaux à détecter sur une serrure sont les quatre premiers états du tableau. Dans une configuration de détection de ces quatre états essentiels, le système conforme à l'invention permet une détection directe de l'état de la serrure.

Les cinquième et sixième états du tableau à savoir « Ouvert condamné» et «Premier cran condamné » sont en général optionnels. Ces deux états état peuvent être traités de la même façon que l'état (1, 1) correspondant à « Ouvert décondamné », par exemple par interdiction d'une condamnation électrique centralisée lorsque l'ouvrant est ouvert ou la serrure dans la position premier cran

Si les interrupteurs 1' et 2' sont des interrupteurs normalement fermés ou l'un normalement ouvert et l'autre normalement fermé, une logique équivalente est utilisée.

Une serrure de véhicule automobile équipée d'un système de détection conforme à ce second mode de réalisation de l'invention est représentée sur la figure 9.

Sur cette figure est représenté un pêne 20 de serrure ainsi que son cliquet rotatif 21. Ce pêne 20 est destiné à coopérer avec une gâche 22 portée par le véhicule. Un organe 23 est solidaire en rotation avec le pêne 20 de la serrure et est par exemple une roue 23. Cette roue 23 porte deux cames 24 et 25. La serrure comporte également un levier de condamnation intérieure rotatif 26.

L'interrupteur 2' dit second interrupteur est pourvu d'une lame flexible 2'A apte lors de sa pression à un point espacé du contact 2'B de cet interrupteur à actionner ce contact. Un levier rotatif 27 a une extrémité susceptible d'être déplacée par la seconde came 25 de la roue 23 et son autre extrémité susceptible de venir presser la lame 2'A de l'interrupteur. Cette seconde came 25 déplace ce levier rotatif 27 lors de la rotation du pêne et donc de la roue 23 suite à une action d'ouverture de l'ouvrant d'une position inactive de ce levier à une position activée où ce levier 27 exerce ladite pression sur ladite lame 1'A.

Le levier de condamnation intérieure rotatif 26 quant à lui peut passer d'une première position à une seconde position lors de la condamnation de la serrure et inversement lors de la décondamnation de la serrure et actionne le contact 2'B du second interrupteur 2' en position condamnée. Plus précisément, dans l'exemple représenté, le levier de condamnation intérieure 26 exerce également une pression sur la lame élastique 2'A de l'interrupteur 2', cette fois à proximité de son extréméité libre.

L'interrupteur 1' dit premier interrupteur est disposé sur la course de la première came 24 conformée avec deux parties saillantes actives, l'une correspondant à la position premier cran et l'autre correspondante à la position ouverte, afin d'actionner le contact 2A de cet interrupteur 2 lors de la rotation du pêne et donc de la roue 23 suite à une action de fermeture premier cran et lors de la rotation du pêne et donc de la roue 23 suite à une action d'ouverture.

La figure 9 illustre l'état « Deuxième cran décondamné ». Le cliquet 21 est en appui sur le deuxième cran 20B du pêne ayant dépassé le premier cran 20A.

Le levier 26 est en position décondamnée, inactive par rapport au second interrupteur 2'. Le levier rotatif 27 est en position non activée par la seconde came 2 et ne commute pas le second interrupteur 2'.

Le contact 2'A du premier interrupteur 1' est disposé hors des deux parties actives de la première came 24 et non commuté. L'information correspondante est donc (0, 0).

## Revendications

1. Système de détection d'au moins l'état ouvert d'un ouvrant de véhicule automobile et de deux autres états de la serrure de cet ouvrant, dit premier et second état, comportant deux dispositifs de commutation associés à l'ouvrant et à la serrure dont un interrupteur (1, 1') à position normalement ouverte ou normalement fermée détectant au moins l'état ouvert de l'ouvrant, ces deux dispositifs étant connectés à un câble de masse (5, 5'), ce premier interrupteur (1, 1') détectant également ledit premier état et étant connecté à un premier câble d'information (3, 3'), et le second dispositif de commutation étant également un interrupteur (2, 2') à position normalement ouverte ou normalement fermée détectant également deux états, dont un est commun avec les états détectés par le premier interrupteur, et étant connecté à un second câble d'information (4, 4'), ces deux câbles d'information étant reliés à des moyens d'analyse (6, 6'), système **caractérisé en ce qu'**un desdits interrupteurs (1, 2') est pourvu d'une lame mobile (1A, 2'A) apte lors de sa pression par un premier élément (15, 27) à actionner ce contact et **en ce qu'**il comprend un second élément (14, 26) mobile d'une première position à une seconde position et actionnant ledit contact (1B) dans sa seconde position par l'intermédiaire de ladite lame.

2. Système de détection selon la revendication 1, **caractérisé en ce que** ledit premier élément (15, 27) exerce ladit pression sur ladite lame à un point espacé du contact (1 B, 2'B) de cet interrupteur.

3. Système de détection d'états d'une serrure associée à un barillet selon la revendication 1 ou 2, **caractérisé en ce que** ledit premier état est l'état de décondamnation dudit barillet et est détecté par l'action correspondante et **en ce que** le second interrupteur détecte cet état de décondamnation et l'état de condamnation dudit barillet, tous deux détectés par l'action correspondante.

4. Système selon la revendication 3, **caractérisé en ce que** le premier interrupteur (1) est pourvu de ladite lame mobile (1A) apte lors de sa pression à un point espacé du contact (1 B) de cet interrupteur à actionner ce contact.

5. Système selon la revendication 4, **caractérisé en ce que** ledit second élément est un pion coulissant (14) d'une première position à une seconde position lors de l'ouverture de l'ouvrant et inversement lors de la fermeture de l'ouvrant et actionnant ledit contact (1 B) dans sa seconde position.

6. Système selon la revendication 4 ou 5, **caractérisé en ce qu'**il comporte un organe (10) solidaire en rotation avec le barillet et portant deux cames (12, 13), l'une (12) actionnant directement le contact (2A) dudit second interrupteur (2) lors de la rotation du barillet suite à une action de condamnation et lors de la rotation du barillet suite à une action de décondamnation et l'autre (13) déplaçant un levier rotatif (15) constituant ledit premier élément, lors de la rotation du barillet suite à ladite action de décondamnation d'une position inactive de ce levier (15) à une position activée où ce levier exerce ladite pression sur ladite lame (1A).

7. Système de détection d'états d'une serrure comprenant un pêne (20) à double cran coopérant avec un cliquet (21) et associée à un levier de condamnation intérieure (26) selon la revendication 1 ou 2, **caractérisé en ce que** ledit premier état est l'état de position du pêne (20) lorsque le cliquet (21) est en butée sur le premier cran de ce dernier et **en ce que** le second interrupteur (2') détecte également l'état ouvert de l'ouvrant et le second état qui est l'état de la position du levier de condamnation intérieure (26).

8. Système selon la revendication 7, **caractérisé en ce que** le second interrupteur (2') est pourvu de ladite lame mobile (2'A) apte lors de sa pression en au moins un point espacé du contact (2'B) de cet interrupteur à actionner ce contact.

9. Système selon la revendication 8, **caractérisé en ce qu'**une pression sur ladite lame est exercée par le levier de condamnation intérieure (26) constituant ledit second élément, en position condamnée.

10. Système selon l'une des revendications 8 ou 9, **caractérisé en ce qu'**il comporte un organe (23) solidaire en rotation avec le pêne (20) et portant deux cames (24, 25), l'une (24) actionnant directement le contact (l'A) dudit premier interrupteur (1') lorsque le pêne (20) est en position ouverte et lorsque le pêne (20) est en position telle que le cliquet de la serrure est en appui sur le premier cran du pêne et l'autre (25) déplaçant un levier rotatif (27) constituant ledit premier élément, lors de la rotation du pêne (20) en position ouverte d'une position inactive de ce levier (27) à une position activée où ce levier exerce ladite pression sur ladite lame (2'A).

11. Serrure d'ouvrant de véhicule automobile équipé d'un système de détection selon l'une des revendications précédentes.

## Claims

1. System for detecting at least the open state of an opening of a motor vehicle and two other states of the lock of this opening, called first and second state, comprising two switching devices associated with the opening and with the lock of which a contact breaker (1, 1') with a normally open or normally closed position detecting at least the open state of the opening, these two devices being connected to a ground cable (5, 5'), this first contact breaker (1, 1') also detecting said first state and being connected to a first information cable (3, 3') and the second switching device being also a contact breaker (2, 2') with a normally open or normally closed position also detecting two states, of which one is common with the states detected by the first contact breaker, and being connected to a second information cable (4, 4'), these two information cables being connected to analysis means (6, 6'), said system being **characterized in that** one of said contact breakers (1, 2') is provided with a movable blade (1A, 2'A) capable, when it is pressed by a first element (15, 27), of actuating this contact and **in that** it comprises a second element (14, 26) that can be moved from a first position to a second position and that actuates said contact (1B) into its second position by means of said blade.

2. Detection system according to Claim 1, **characterized in that** said first element (15, 27) exerts said pressure on said blade at a point at a distance from the contact (1B, 2'B) of this contact breaker.

3. System for detecting states of a lock associated with a barrel according to Claim 1 or 2, **characterized in that** said first state is the unblocked state of said barrel and is detected by the corresponding action and **in that** the second contact breaker detects this unblocked state and the blocked state of said barrel, both detected by the corresponding action.

4. System according to Claim 3, **characterized in that** the first contact breaker (1) is provided with a movable blade (1A) capable, when it is pressed to a point at a distance from the contact (1B) of this contact breaker, of actuating this contact.

5. System according to Claim 4, **characterized in that** said second element is a pin (14) sliding from a first position to a second position when the opening is opened and vice versa when the opening is closed and actuating said contact (1B) in its second position.

6. System according to Claim 4 or 5, **characterized in that** it comprises a member (10) integral in rotation with the barrel and supporting two cams (12, 13), one (12) directly actuating the contact (2A) of said second contact breaker (2) when the barrel rotates following a blocking action and when the barrel is rotated following an unblocking action and the other (13) moving a rotary lever (15) constituting said first element, when the barrel is rotated following said unblocking action from an inactive position of this lever (15) to an activated position in which this lever exerts said pressure on said blade (1A).

7. System for detecting states of a lock comprising a double-catch bolt (20) interacting with a pawl (21) and associated with an internal blocking lever (26) according to Claim 1 or 2, **characterized in that** said first state is the position state of the bolt (20) when the pawl (21) is abutting the first catch of the latter and **in that** the second contact breaker (2') also detects the open state of the opening and the second state that is the position state of the internal blocking lever (26).

8. System according to Claim 7, **characterized in that** the second contact breaker (2') is provided with a movable blade (2'A) capable, when it is pressed to at least one point at a distance from the contact (2'B) of this contact breaker, of actuating this contact.

9. System according to Claim 8, **characterized in that** a pressure on said blade is exerted by the internal blocking lever (26) constituting said second element, in the blocked position.

10. System according to either one of Claims 8 or 9, **characterized in that** it comprises a member (23) integral in rotation with the bolt (20) and supporting two cams (24, 25), one (24) directly actuating the contact (1'A) of said first contact breaker (1') when the bolt (20) is in the open position and when the bolt (20) is in a position such that the pawl of the lock is abutting the first catch of the bolt and the other (25) moving a rotary lever (27) constituting said first element, when the bolt (20) is rotated in the open position from an inactive position of this lever (27) to an activated position in which this lever exerts said pressure on said blade (2'A).

11. Lock of a motor vehicle opening fitted with a detection system according to any one of the preceding claims.

## Patentansprüche

1. System zur Erfassung mindestens des offenen Zustands einer Kraftfahrzeugtür und von zwei anderen Zuständen des Schlosses dieser Tür, erster und zweiter Zustand genannt, das zwei der Tür und dem Schloss zugeordnete Schaltvorrichtungen aufweist, darunter einen Unterbrecher (1, 1') mit normalerweise offener oder normalerweise geschlossener Stellung, der mindestens den offenen Zustand der Tür erfasst, wobei diese zwei Vorrichtungen mit einem Massekabel (5, 5') verbunden sind, wobei dieser erste Unterbrecher (1, 1') ebenfalls den ersten Zustand erfasst und mit einem ersten Informationskabel (3, 3') verbunden ist, und die zweite Schaltvorrichtung ebenfalls ein Unterbrecher (2, 2') mit normalerweise offener oder normalerweise geschlossener Stellung ist, der ebenfalls zwei Zustände erfasst, von denen einer mit den vom ersten Unterbrecher erfassten Zuständen gemeinsam ist, und mit einem zweiten Informationskabel (4, 4') verbunden ist, wobei diese zwei Informationskabel mit Analyseeinrichtungen (6, 6') verbunden sind, wobei das System **dadurch gekennzeichnet ist, dass** einer der Unterbrecher (1, 2') mit einer beweglichen Lamelle (1A, 2'A) versehen ist, die, wenn sie von einem ersten Element (15, 27) gedrückt wird, diesen Kontakt betätigen kann, und dass es ein zweites Element (14, 26) enthält, das von einer ersten Position in eine zweite Position beweglich ist und den Kontakt (1B) mittels der Lamelle in seine zweite Position betätigt.

2. Erfassungssystem nach Anspruch 1, **dadurch gekennzeichnet, dass** das erste Element (15, 27) den Druck auf die Lamelle an einem Punkt ausübt, der vom Kontakt (1B, 2'B) dieses Unterbrechers entfernt ist.

3. System zur Erfassung von Zuständen eines einem Schließzylinder zugeordneten Schlosses nach Anspruch 1 oder 2, **dadurch gekennzeichnet, dass** der erste Zustand der Entriegelungszustand des Schließzylinders ist und durch die entsprechende Betätigung erfasst wird, und dass der zweite Unterbrecher diesen Entriegelungszustand und den Verriegelungszustand des Schließzylinders erfasst, die beide durch die entsprechende Betätigung erfasst werden.

4. System nach Anspruch 3, **dadurch gekennzeichnet, dass** der erste Unterbrecher (1) mit der mobilen Lamelle (1A) versehen ist, die, wenn sie an einem vom Kontakt (1B) dieses Unterbrechers entfernten Punkt gedrückt wird, diesen Kontakt betätigen kann.

5. System nach Anspruch 4, **dadurch gekennzeichnet, dass** das zweite Element ein Stift (14) ist, der beim Öffnen der Tür von einer ersten Stellung in eine zweite Stellung und beim Schließen der Tür umgekehrt gleitet und den Kontakt (1B) in seine zweite Stellung betätigt.

6. System nach Anspruch 4 oder 5, **dadurch gekennzeichnet, dass** es ein Organ (10) aufweist, das in Drehung fest mit dem Schließzylinder verbunden ist und zwei Nocken (12, 13) trägt, von denen die eine (12) direkt den Kontakt (2A) des zweiten Unterbrechers (2) bei der Drehung des Schließzylinders nach einer Verriegelungsbetätigung und bei der Drehung des Schließzylinders nach einer Entriegelungsbetätigung betätigt, und die andere (13) einen das erste Element bildenden Drehhebel (15) bei der Drehung des Schließzylinders nach der Entriegelungsbetätigung von einer inaktiven Stellung dieses Hebels (15) in eine aktivierte Stellung verschiebt, in der dieser Hebel den Druck auf die Lamelle (1A) ausübt.

7. System zur Erfassung der Zustände eines Schlosses, das einen mit einer Sperrklinke (21) zusammenwirkenden Riegel (20) mit Doppelraste enthält und einem Innenverriegelungshebel (26) zugeordnet ist, nach Anspruch 1 oder 2, **dadurch gekennzeichnet, dass** der erste Zustand der Positionszustand des Riegels (20) ist, wenn die Sperrklinke (21) in Anschlag an dessen erster Raste ist, und dass der zweite Unterbrecher (2') ebenfalls den offenen Zustand der Tür und den zweiten Zustand erfasst, der der Zustand der Position des Innenverriegelungshebels (26) ist.

8. System nach Anspruch 7, **dadurch gekennzeichnet, dass** der zweite Unterbrecher (2') mit der mobilen Lamelle (2'A) versehen ist, die, wenn auf sie an mindestens einem vom Kontakt (2'B) dieses Unterbrechers entfernten Punkt gedrückt wird, diesen Kontakt betätigen kann.

9. System nach Anspruch 8, **dadurch gekennzeichnet, dass** in der verriegelten Stellung von dem das zweite Element bildenden Innenverriegelungshebel (26) ein Druck auf die Lamelle ausgeübt wird.

10. System nach einem der Ansprüche 8 oder 9, **dadurch gekennzeichnet, dass** es ein Organ (23) aufweist, das drehfest mit dem Riegel (20) verbunden ist und zwei Nocken (24, 25) trägt, von denen die eine (24) direkt den Kontakt (1'A) des ersten Unterbrechers (1') betätigt, wenn der Riegel (20) in der offenen Position ist, und wenn der Riegel (20) in einer derartigen Position ist, dass die Sperrklinke des Schlosses auf der ersten Raste des Riegels in Auflage ist, und die andere (25) einen das erste Element bildenden Drehhebel (27) bei der Drehung des Riegels (20) in offene Position von einer inaktiven Position dieses Hebels (27) in eine aktivierte Position verschiebt, in der dieser Hebel den Druck auf die Lamelle (2'A) ausübt.

11. Kraftfahrzeug-Türschloss, das mit einem Erfassungssystem nach einem der vorhergehenden Ansprüche ausgestattet ist.
